# EUROPÄISCHE PATENTANMELDUNG

(11) **EP 4 553 813 A1**
(43) Veröffentlichungstag der Anmeldung: **14.05.2025**
(21) Anmeldenummer: 23209281.7
(22) Anmeldetag: 11.11.2023
(51) Int. Cl.: G09F 9/302, G09F 9/33, G09F 19/22, G09F 27/00

(54) **ANZEIGEFLÄCHE INSBESONDERS FÜR WECHSELVERKEHRSZEICHEN**

(71) Anmelder: Otto, Alexander, 2013 Göllersdorf Niederösterreich (AT)
(72) Erfinder: Otto, Alexander, 2013 Göllersdorf Niederösterreich (AT)

(57) **Zusammenfassung**

Es wird eine neue Bauweise für eine Anzeigetafel mit Pixelraster und gebündelter Lichtabstrahlung im Freien, insbesonders Wechselverkehrszeichen, vorgeschlagen. Solche Anzeigen müssen spezielle Normen erfüllen, um unter allen Wetterbedingungen gut erkennbare grafische Bilder oder Symbole abzustrahlen, wobei sie bei jeder Sonneneinstrahlung, Hitze und Kälte, Sturm, Gewitter, Regen und Schnee funktionstüchtig bleiben müssen. Solche Anzeigen besitzen entweder ein großes Gehäuse, oder sind aus gleichartigen Modulen auf einem Tragegerüst zusammengesetzt, wobei ein großes einzelnes Gehäuse in diesem Anwendungsfall technische Vorteile bietet, aber schwierig umzusetzen ist. Die vorgestellte Bauweise verwendet eine im Raster gelochte Trägerplatte (1) als Gehäusefront und Kunststoff-Kacheln (21) mit im Raster eingebauten Pixel-Optiken (24), die auf der Trägerplatte (1) lückenlos und abdichtend aufgeklebt sind. Die durch den Lochraster ragenden Optiken (24) werden innen von LED-Boards (41) mit LEDs (42) beleuchtet, welche ebenfalls im Raster angeordnet und über Positionszapfen (4) auf die Optiken (24) ausgerichtet sind. Sie werden über Federn (48) gleichmäßig an die Optiken (24) angedrückt. Die Trägerplatte (1) ist mittels Längs- und Querstreben (5, 6) versteift und mit dem Gehäuse verschweißt und bildet mit ihm einen Faraday'schen Käfig. Es wird weitere eine alternative Ausführung der Trägerplatte (1) aus aneinander gereihten gelochten Profilen (11) vorgestellt, sowie ein mit gleichen Elementen aufgebauter Modul (51) in der Größe des LED-Boards (41), der für modular aufgebaute Anzeigen verwendet werden kann.

## Beschreibung

Wechselverkehrszeichen sind in der Verkehrssteuerung und -information schon lange weitverbreitet und seit Jahrzehnten in LED-Technologie ausgeführt. Sie bringen umschaltbare Symbole und Texte, aber auch Grafiken und sogar Video-Sequenzen zur Anzeige und sind für den Einsatz im Straßennetz vielen Normen unterworfen, welche den Einsatz im Freien unter allen Verkehrs-, Sicht- und Wetterbedingungen, und insbesonders unter Sonneneinstrahlung festlegen. Sie unterscheiden sich von allgemeinen Anzeigetafeln und Bildschirmen durch eine gebündelte, helle Lichtabstrahlung und mechanische Widerstandsfähigkeit gegenüber Beschädigungen und Vandalismus, da sie unter relativ freiem Zutritt unbeaufsichtigt, jedoch elektronisch funktionsüberwacht ihren Dienst versehen und Verkehrsteilnehmern rechtlich relevante Informationen zuverlässig zur Kenntnis bringen müssen. Hierzu verwenden sie Lichtpunkte, bestehend aus einer LED-Lichtquelle mit Sammeloptik, welche einzeln in Symbolen angeordnet oder im Raster als sogenannte Pixel für grafische Darstellungen in einzelnen Lichtfarben, oder ansteuerbaren Farbwerten zur Bilddarstellung ihr Licht gebündelt in Richtung der Verkehrsteilnehmer abstrahlen.

Da Bildschirme hierfür oft zu klein, viel zu dunkel und nicht wetterfest sind und ein schützendes Gehäuse eine Verschlechterung der Erkennbarkeit bewirkt, haben sich für solche Anzeigen spezialisierte Bauformen entwickelt, welche sich in zwei Gruppen einteilen lassen. Einerseits bilden die Anzeigen die Front eines Gehäuses, welches in passender Größe gefertigt ist und alle notwendigen Baugruppen wie Netzteile, Kabelbäume, Ansteuerung und Überwachung, Kühlung, Heizung und Belüftung, sowie mechanische justierbare Aufhängungen aufweist, wobei die größten Gehäuse über alle Fahrstreifen einer Autobahn reichen, zu Wartungszwecken begehbar sind und per Sondertransport angeliefert werden. Andererseits werden Anzeigen modular aufgebaut, wobei jedes Modul alle betriebsnotwendigen Komponenten und Hilfsaggregate enthalten kann und die notwendige Anzahl von Modulen im Raster auf einem entsprechend großen Tragegerüst befestigt ist. Die Module sind mittels einer Vielzahl von Kabelverbindungen und abgedichteten Steckern untereinander und optional mit einem Anschlussschrank verbunden.

Beide Ausführungen weisen spezifische Vor- und Nachteile auf. Allen Ausführungen gemein ist die im ausgeschalteten Zustand schwarz erscheinende Anzeigefläche, welche bei entsprechender Sonneneinstrahlung eine erhebliche Temperatur erreichen kann, zusätzlich zur vergleichsweise geringeren LED-Energie der BildDarstellung. Die Farb- und Helligkeitswerte der LEDs sind temperaturabhängig und müssen gegebenen Falles über eine Korrektur ihrer Ansteuerung kompensiert werden. Die Wärmeabfuhr von der Anzeigefläche ist daher ein wichtiges Kriterium, nicht nur wegen der LEDs, sondern auch wegen der eingesetzten Optiken und Materialien und daraus resultierenden Problemen mit unterschiedlichem Wärmeausdehnungsverhalten und der Abdichtung. Insbesonders ist mit stellenweise unterschiedlicher Erwärmung, etwa durch die dargestellten Bildinhalte, oder teilweiser Abschattung der Anzeigetafel zu rechnen, was zu weiteren Geräte-internen Wärmespannungen führen kann.

Ein gemeinsames Gehäuse hat den großen Vorteil eines Temperaturausgleichs zwischen der heißen sonnenbeschienenen und der kühleren Gehäusehälfte über die Möglichkeit einer freien inneren Konvektion und äußeren Konvektionskühlung, sofern diese unterstützt und nicht behindert wird. Ein leeres Gehäuse mit schwarzer Frontfläche wird unabhängig vom Sonnenstand nie zu heiß für eine LED-Anzeige. Wird diese energie-effizient und thermisch leistungsfähig umgesetzt, ist oft keine zusätzliche Kühlung notwendig. In so einem Gehäuse kann bei Bedarf trotzdem mit wenigen Ventilatoren eine erheblich verbesserte innere Konvektion erzielt werden, insbesonders wenn die Anzeigefläche nicht senkrecht steht.

Ein Anzeigemodul hingegen ist für eine freie interne Konvektion zu klein. Die Wärme muss über Wärmeleitung verteilt und über äußere Konvektion abgeführt werden, wobei die funktionell notwendigen Einbauten weitere Hindernisse im Wärmefluss darstellen. Sie muss daher vor allem mittels Aluminium- oder Druckgussteilen über eine Rückwand mit Kühlrippen verteilt und abgeführt, oder eventuell die Lichtleistung reduziert werden. Die Module sind zusammen mit den Steckverbindern und dem Abdichtungsaufwand außerdem relativ teuer gegenüber freiliegend montierten und verkabelten LED-Boards in einem großen Gehäuse. Dafür ist ein Modultausch im Schadensfall auch einem Laien möglich.

Die historische Entwicklung der Wechselverkehrszeichen von einzelnen Optiken mit Glühlämpchen und später Faseroptikbündeln bis zu LED-Einzeloptiken hat eine metallische Frontplatte vorgesehen, welche Teil des Gerätegehäuses ist und die Montagelöcher für die Optiken aufweist. Eine vorgesetzte Scheibe zur Abdichtung hat sich wegen Sonnenreflexen, Beschlagen oder Beschädigung nicht bewährt. Daher sind weiterhin Bauweisen in Gebrauch und sogar vorgegeben, bei welchen Einzeloptiken in eine geschwärzte metallische Frontplatte mit gestanzten Öffnungen eingesetzt, eingepresst (wie etwa in EP0757268A1 [Swarco] beschrieben) oder eingeklebt (wie in EP1593109A1 [Swarco] angeführt) werden, eine Frontscheibe ist unerwünscht. Die fertig bestückte Frontplatte wird dann ins Gehäuse eingesetzt. Bei größeren Geräten muss die Frontplatte mittels Stehbolzen, die sich an zusammentreffenden Ecken der LED-Boards befinden, gegen eine dahinter liegende Tragekonstruktion innerhalb des Gehäuses abgestützt werden, bei noch größeren Geräten werden mehrere solche Frontplatten mittels Metallstreifen, welche ebenfalls die Lochung oder Freistellungen für die schon montierten Optiken aufweisen, zusammengeklebt. Mittels weiterer an der Frontplatte oder den Optiken befindlichen Halterungen werden die LED-Boards zu den Optiken ausgerichtet montiert und mit offen laufenden Kabeln untereinander und mit Netzteilen und Steuerungsplatinen verbunden. Die LED-Boards selbst sind hierbei die bestimmenden gleichartig modular aufgebauten Bauteile, sie liegen wie die Optiken und die Frontplatte selbst direkt in der Konvektionsströmung der umgebenden Luft im Gehäuse.

Diese Bauweise erzeugt wegen der gleichmäßigen Kühlung zumeist auch eine einheitlich leuchtende Fläche, während die Module einer gehäuselosen Bauweise eine oft auffällige Felderung der Anzeige durch unterschiedliche Wärmeabfuhr und Wärmeverteilung erzeugen, auch weil der Pixelraster über die Modulgrenzen hinweg konstruktiv oft nicht genau eingehalten werden kann. Weiters bildet ein gemeinsames Gehäuse mit metallischer Front auch einen Faraday'schen Käfig zum Schutz der eingebauten Elektronik vor direktem Blitzschlag, was bei den üblichen Anzeigegrößen und hohen Montagepositionen über Kopf im freien Feld durchaus relevant werden kann.

Die visuellen, thermischen und elektrischen Vorteile einer metallischen Frontplatte mit eingedichteten Optiken werden aber durch erhebliche Nachteile erkauft, denn die Schwärzung kann nur durch Oberflächenverfahren wie Eloxieren, Lackieren oder Pulverbeschichten erfolgen, wobei jedes Verfahren spezifische Probleme aufweist wie Fleckigkeit, Haftung, Zerkratzen oder relativ große Sonnenreflexion, sowie Maßveränderungen der Optik-Montagelöcher. Das Stanzen oder Bohren der Rasterlöcher führt zum Beulen, Wölben und Krümmen der Frontplatte, verbunden mit schwierigem Ausrichten, das Hantieren von mit Optiken bestückten Platten ist raumgreifend und kann diese ohne Transportrahmen durch Krümmen und Verbiegen beschädigen, eine automatische Bestückung mit Optiken erfordert große Portalroboter mit Zusatzaggregaten wie Sortierer, Pressen und Kameras zur Prozessüberwachung und viel Bestückungszeit wegen großer Verfahrwege. Dazu kommt das Problem unterschiedlicher Ausdehnungskoeffizienten der metallischen Frontplatte und der eingedichteten Kunststoff-Optiken, was über die Zeit zum Spannungsabbau in den Kunststoffteilen, Versprödung von Dichtungen, Ablösen von Klebstoffen und damit zu Undichtigkeiten, Lockerung und sogar Verdrehen der Optiken führen kann, während sich dauerelastische Klebstoffe zur Verbindung und Abdichtung auch großer Bauteile sehr gut bewährt haben.

Es gab schon länger Überlegungen, die Frontplatte und die Montage neu zu gestalten, was aber einer Neukonzeption nahekommt und deshalb wenigstens einen weiteren Anlass dafür benötigt, etwa eine Norm-Änderung, eine besser geeignete LED, ein besseres Verfahren oder einen anderen Hersteller. Es beschreibt etwa die EP1227458A2 (Zelisko) ein Modul aus transparentem Kunststoff, das ein LED-Board enthält und mittels einer Dichtung auf einer durchbrochenen Frontfläche im Raster montiert ist und innen eine schwarze Ablackierung gegen Sonnenreflexionen aufweist. Dieses Modul stellt damit aber eine lichtgängige Verbindung aller Optiken untereinander dar, was qualitativ nachteilig ist und weist auch keinen Faraday'schen Käfig auf.

Modulare Anzeigen auf Tragegestellen werden vor allem in China hergestellt, wie etwa aus Patenten CN115394208A oder CN207572010U ersichtlich ist. Sie sind hier nur ein Randthema und weisen auch alle keinen Faraday'schen Käfig auf.

Aufgabe der Erfindung war eine kostengünstige, modulare Gestaltung der meist senkrecht stehenden Anzeigefläche eines Wechselverkehrszeichens in jeder beliebigen Größe, unter Beibehaltung eines dichten Einzelgehäuses und Einhaltung aller relevanten mechanischen, lichttechnischen und umwelttechnischen Normen.

Die Erfindung ist nun **dadurch gekennzeichnet, dass** die Anzeigefläche des Gehäuses eine metallische ebene Trägerplatte beinhaltet, welche durch Längs- und Querstreben versteift und fest mit dem Gehäuse verbunden ist und für jede Optik eine Öffnung, sowie auch Passlöcher für Positionszapfen aufweist, dass diese Trägerplatte durch vorzugsweise rechteckige oder quadratische Kacheln aus Kunststoff, in denen die Optiken in Raster-Anordnung dicht eingesetzt sind, welche auch Positionszapfen und einen umlaufenden Rand mit Auflagefläche als Klebefläche aufweisen, entlang dessen sie passgenau und dicht auf die Trägerplatte geklebt sind, wobei die Optiken durch die Öffnungen der Trägerplatte nach innen ragen, und dass von innen zwischen die Längs- und Querstreben hineinpassende LED-Boards über die durchragenden Positionszapfen und ihre Passlöcher präzise auf die Optiken ausgerichtet sind, in welche sie ihr Licht einstrahlen und dabei mittels Federbrücken, welche zwischen den Längs- oder Querstreben eingerastet oder an den Positionszapfen befestigt sind, unter definierter Vorspannung an die Optiken angedrückt werden.

Mit anderen Worten: die Optiken sind nicht direkt in der metallischen Front montiert, diese bildet nur eine längs- und querversteifte Stütz- und Montagefläche mit Durchgangsöffnungen im Raster der Optiken und benötigt so auch keine SchwarzBeschichtung. Sie wird vollständig abgedeckt durch rechteckige oder quadratische Kacheln aus schwarzem Kunststoff, worin die Optiken im Raster dicht montiert sind und nach hinten durchragen. Diese Kacheln werden nun nach Klebstoffauftrag entlang ihrer umlaufenden Ränder mittels ihrer Positionszapfen auf die Passlöcher ausgerichtet und dicht auf die Trägerplatte geklebt, wobei Stücklungen der Trägerplatte oder Fortsätze der Längsstreben und Positionslöcher dafür direkt unter den dauerelastischen Klebstoff zu liegen kommen und ebenfalls mit abgedichtet werden. Das Ergebnis ist eine dichte schwarze Front mit den Optiken, deren Kunststoff-Oberfläche etwa mit Dachprismen, Noppen, Mikroprismen oder Mikrolöchern geometrisch so gestaltet ist, dass darauf fallendes Sonnenlicht entweder in irrelevante Bereiche gelenkt, oder wenig bis gar nicht reflektiert und weitestgehend absorbiert wird und so ein viel besseres Ergebnis als mit einer Schwarzbeschichtung erzielt wird. Zwischen den Kacheln besteht ein geringer Funktionsspalt, der die eventuell unterschiedlichen Wärmedehnungen einzelner Kacheln gegenüber der metallischen Trägerplatte aufnehmen kann.

Auf der Innenseite der Trägerplatte ragen die Optiken durch deren Öffnungen. Sie werden mittels der Positionszapfen positionsgenau mit den zwischen die Längs- und Querstreben hineinpassenden, mit Passlöchern versehenen LED-Boards bestückt. Damit die LEDs weitgehend ohne Spalt dauerhaft an ihren Optiken anliegen, um die Licht-Übergangsverluste zu minimieren, drücken Federn, welche an starren Brücken angebunden sind, an geeigneten Stellen auf das LED-Board. Diese Brücken werden in passende Öffnungen in den Längsstreben eingeschnappt oder auf den Positionszapfen etwa mit Sicherungsscheiben oder Klebstoff fixiert. Nun kann die Verkabelung erfolgen, wobei die Kabel oder weitere Baugruppen entlang der Längs- und Querstreben befestigt werden können.

Es ist offensichtlich, dass die Kacheln, die LED-Boards und die Versteifungen der Trägerplatte alle einem übergeordneten Konstruktionsraster untergeordnet sind, damit beliebige Gerätegrößen modular und kostengünstig herstellbar sind. Dieses Konstruktionsraster orientiert sich an wirtschaftlichen und technisch vorteilhaften Teilegrößen, am benötigten Pixelraster und an elektronischen Ansprüchen der LED-Adressierung und der LED-Kontrollbausteine. Beispielsweise ergibt sich für ein übliches Pixelraster von 20 mm ein Modul-Element mit 8x8=64 Optiken und 160x160 mm Größe. Ein LED-Board kann aber durchaus auch mehr LEDs aufweisen, also 128 oder gar 256 LEDs, so können etwa Kabelverbindungen reduziert werden. Die Längs- und Querstreben haben dann überall beispielsweise 320 mm Abstand voneinander. Aber auch die Verwendung großer und kleiner LED-Boards gemeinsam kann elektrisch möglich gemacht werden. Aus dem Konstruktionsraster ergibt sich dann auch eine passende Größe der gesamten Anzeigetafel. Selbstverständlich sind für jedes gebräuchliche Pixelraster eigene Bauelemente und Konstruktionsraster-Festlegungen erforderlich, wobei die Optiken in jedem Raster verwendet werden.

Die Größe und Dicke der Längs- und Querstreben richtet sich nach statischen Erfordernissen, insbesonders nach der maximalen Windkraft, welche auf das Gerät wirkt. Im Bereich der LED-Boards haben sie nur Blechstärke, können aber weiter innen etwa mittels Umkantungen besser stabilisiert werden. Sie weisen nicht nur Positionslöcher und -Zapfen auf, sondern auch Luftöffnungen nahe der Trägerplatte, um die innere Konvektion zu begünstigen. Sie können auf die Trägerplatte aufgesetzt und durch Schweißpunkte oder Laserschweißen verzugsarm und stabil verbunden werden. Grundsätzlich empfiehlt sich Aluminiumblech für das Gehäuse und alle metallischen Komponenten, allenfalls rostfreier Stahl für chemisch anspruchsvolle Orte, etwa in Tunnels oder Meeresnähe.

Für die Gehäuse selbst empfiehlt sich ein umlaufendes Rahmenprofil in C-Form, welches auf Gehrung zu einem rechteckigen Gehäuserahmen verschweißt ist, in welchen die Trägerplatte exakt hineinpasst und von innen zusammen mit den Längs- und Querstreben punktweise eingeschweißt wird. Die Rückseite besteht aus einer oder mehreren aneinandergrenzenden Wartungstüren. Es sind auch als Ganzes aufklappbare Gehäuse möglich. In der Gehäusetechnik sind zahlreiche gut erprobte Ausführungen samt allen Komponenten erhältlich. Wird das Gehäuse lackiert oder pulverbeschichtet, sollte schon aus thermischen Gründen eine helle Farbe vorgesehen und das Gehäuse vor dem Einbau der Trägerplatte beschichtet sein. Hierbei sollten Schweißpositionen abgedeckt oder nachträglich blank geschliffen werden, die Trägerplatte soll aus Gründen der Maßhaltigkeit, insbesonders wegen der Positions- und Passlöcher und der Kleberhaftung blank und fettfrei sein. Schweißpunkte sollten so gesetzt und ausgeführt werden, dass die Beschichtung nur in einem kleinen, unsichtbaren Bereich beeinträchtigt wird.

Aus den Kacheln, LED-Boards und deren Verkabelung lassen sich mit einigen Zusatzteilen auch Module herstellen, sodass auch dieser Markt bedient werden kann.

Die Erfindung wird nun anhand verschiedener Darstellungen in Details und einiger Ausgestaltungsvarianten beschrieben.

Es zeigen FIG. 1 A und 1 B anschaulich eine Ecke des Gehäuserahmens samt durchgängiger versteifter Trägerplatte von außen und innen, FIG. 2 A und 2 B das Gleiche mit einer Trägerplatte aus U-Profilen, FIG. 3 anschaulich eine Kachel samt zu bestückender Optik, FIG. 4 A die vollbestückte Kachel von vorn und FIG. 4 B von hinten, FIG. 5 anschaulich eine Kachel nach dem Klebstoffauftrag, FIG. 6 A und 6 B anschaulich eine fertig bestückte Geräte-Ecke mit durchgängiger versteifter Trägerplatte von außen und von innen, FIG. 7 A und 7 B anschaulich das Gleiche mit einer Trägerplatte aus U-Profilen und mit alternativen Federbrücken, FIG. 8 anschaulich eine Modul-Ausführung der Erfindung von hinten und FIG. 9 einen Horizontalschnitt durch diesen Modul. Für alle Konstruktionsdarstellungen wurden Kacheln mit 6x6 Optiken und engem 12mm-Pixelraster verwendet, welche eine deutlichere Darstellung gegenüber tatsächlichen Serienausführungen erlauben. Größere Pixelraster bieten mehr Platz, erfordern aber eventuell zusätzliche Abstützungen und Befestigungen der ebenfalls größeren Bauteile.

FIG. 1 A zeigt die metallischen Bauteile im Bereich einer Geräte-Ecke und deren Zusammenhalt mittels eingezeichneter Schweißpunkte in der Bauweise mit durchgehender Trägerplatte in üblicher oder notwendiger Blechstärke. Das Gehäuse wird hier von einem umlaufenden Gehäuseprofil 9 mit Gehrungsecken eingefasst, welches auf seiner Vorderseite die Öffnung zum Einbau der vereinbarten Anzeige in den Maßen des verwendeten Konstruktionsrasters bildet, In welche die Trägerplatte 1 etwas zurückversetzt eingesetzt ist. Sie weist für jede Optik Öffnungen 2 im vereinbarten Pixelraster auf. Weiters enthält sie rechteckige Positionslöcher 3 zur Fixierung der versteifenden Längsstreben 5 und runde Passlöcher 4 zur späteren Aufnahme der Positionszapfen 23 der Kacheln 21.

FIG. 1 B zeigt dieselbe Ecke von Innen. Es wird angenommen, dass das Gehäuse mit der Öffnung nach unten auf einem Schweißtisch liegt und die eingelegte Trägerplatte 1 auf einer Unterlagsplatte in der Stärke des Rücksprunges d in dieser Höhe gehalten wird. Zuerst werden die Längsstreben 5 mit ihren Fortsätzen 5a in die Positionslöcher 3 eingesteckt und mit Schweißpunkten 10 plan mit der Trägerplatte 1 verbunden, anschließend die Querstreben 6 mit ihren Ausnehmungen 6a in die Ausnehmungen 5b der Längsstreben 5 eingesteckt und miteinander verschweißt. Die Längsstreben 5 weisen nahe der Trägerplatte 1 große Lüftungslöcher 8 und im Bedarfsfall rechteckige Rastenlöcher 7 zum Einrasten von Federbrücken (46), sowie eventuell weitere Befestigungslöcher für Einbauten auf. Zuletzt wird die Trägerplatte 1 selbst rundherum mittels Schweißpunkten 10 mit den angrenzenden Schenkeln des Gehäuseprofils 9 verbunden. Damit ist das Gehäuse fertig zur optischen und elektrischen Bestückung. Natürlich kann die Trägerplatte 1 auch schon zuvor mit den Längs- und Querstreben 5, 6 verschweißt werden. Mit WIG- und Laserschweißen stehen gut bekannte saubere Technologien zur Verfügung, die auch für eine gute elektrische Verbindung aller metallischen Bauteile sorgen und auch materialunabhängig einsetzbar sind.

FIG. 2 A und 2 B stellen eine Ausführungsvariante vor, die sich vor allem bei größeren Geräten empfiehlt. Die Trägerplatte wird hier durch nebeneinander angeordnete gelochte U-förmige Trägerprofile 11 gebildet, welche endlos auf Stanz- und Walzstraßen hergestellt und nach Bedarf abgelängt sind, oder Strangpressprofile mit nachfolgender Lochung. Sie können auch durch Versatz gegeneinander eine durchgängige Längsversteifung bilden. Ihre Breite entspricht dem Konstruktionsraster, die Schenkelhöhen der erforderlichen Stabilität. Sie haben durchlaufende Kanten 12, welche zur Abstützung der Kleberraupen nötig sind. Sie weisen nicht nur die Optik-Öffnungen 2 im Lochraster und die Passlöcher 4, sondern auch große Lüftungslöcher 13 nahe der Kanten 12, sowie Ausnehmungen 14 auf, in welche die Querstreben 6 mit ihren Ausnehmungen 6a eingreifen. Auch diese Bauweise wird mittels Schweißpunkten 10 zusammen gehalten. Bei Bedarf können auch hier Rastlöcher 7 in die Schenkel eingebracht sein, doch sollen hier alternative Federbrücken demonstriert werden.

Insbesonders bei Großgeräten muss das Gehäuse erheblichen Kräften und Formänderungen widerstehen, ebenso dessen Aufhängung, sodass ein völlig anderer Aufbau etwa unter Einbindung von Formrohren nötig werden kann. Herbei könnten auch Stücklungen von Profilen und Streben erforderlich sein. In jedem Fall benötigt jedoch die Anzeigefläche einen stabilen umlaufenden Rahmen als Schutz und zur Befestigung der Anzeigefläche, welcher oft auch als Kontrastblende fungiert und dessen Vorderseite dann schwarz beschichtet ist.

In FIG. 3 ist eine vergrößerte Ansicht einer Kachel 21 mit den Optiklöchern 22 für die Optiken und einer Optik 24 vor dem Eindrücken gezeigt. Sowohl Kachel 21 als auch Optik 24 weisen eine Kontaktfläche 25 auf, welche hier zylindrisch dargestellt ist. Hier besitzt die Optik 24 eine Rippe 27, welche in eine Nut 26 hineinragt und die korrekte Ausrichtung sicherstellt. Vor dem Eindrücken könnte ein Tropfen Klebstoff auf eine der Flächen 25 aufgebracht werden, oder die Optik wird einfach mit einem kleinen Übermaß eingepresst, bis sie an der Anlagefläche 30 anliegt. Hierbei kann die Kachel 21 aufgewärmt und die Optik 24 gekühlt sein, um das Einpressen zu erleichtern. Die Kontaktflächen 25 können auch komplizierter ausgebildet sein, etwa mit unrunder Form anstelle einer Rippe zur Orientierung, oder auch leicht konisch oder mit mehreren Abschnitten, sodass sich die Kachel durch die Wirkung der Dichtkräfte nicht wölbt. Die Dauerhaftigkeit der Verbindung wird durch die Verwendung von Materialien mit gleichem thermischem Ausdehnungskoeffizienten erzielt. Daher sind vorzugsweise die Kacheln aus schwarzem Polycarbonat und die Optiken aus hochtransparentem Plexiglas gefertigt. Diese Materialien haben seit Jahrzehnten höchste Widerstandskraft gegen Bewitterung, insbesonders gegen Vergilben durch UV-Licht bewiesen und sehr ähnliches Temperatur-Ausdehnungsverhalten.

Die Vorderseite der Kachel 21 ist mit einer Struktur 28 versehen, welche die Sonnenreflexion reduziert und trotzdem eine gewisse Reinigungsfreundlichkeit aufweist. Diese Struktur hat die Aufgabe, darauf fallendes Sonnenlicht für einen Beobachter der Anzeige zu unterdrücken, um den normativen Kontrastvorschriften zu entsprechen. Schwarzes Polycarbonat hat selbst bei rauer Strukturierung einen gewissen Oberflächenglanz, ähnlich einer durch Aufschmelzen erzeugten Pulverbeschichtung und erzeugt als ebene Fläche eine zu große Reflexion, daher sind zusätzlich Ablenkungs- und Absorptionsstrukturen notwendig. Die hier dargestellte Struktur besteht aus Dachprismen, welche einen Anteil des Sonnenlichts nach oben reflektieren und vor allem bei niedrig stehender Sonne deren Stahlen durch mehrmaliges Streuen innerhalb der Prismenrillen fast vollständig absorbieren.

FIG. 4 A zeigt anschaulich eine mit Optiken 24 voll bestückte Kachel 21, deren Vorderseite mit der Struktur 28 versehen ist. Sie weist einen umlaufenden Rand 30 mit konstanter Höhe auf. Die Bestückung der Kachel 21 mit Optiken 24 ist ein relativ einfach zu automatisierender Vorgang.

FIG. 4 B zeigt dieselbe Kachel 21 von der Rückseite. Der umlaufende Rand 30 ist Bestandteil einer ebenen Anlagefläche 31 für die Trägerplatte. Sie weist umlaufend kleine Anlagenoppen 33 auf, welche einen Mindestspalt für den Klebstoff 32 sicherstellen. Weiters sind lange leicht konische Positionszapfen 23 erkennbar. Sie dienen der genauen Positionierung der Kachel auf der Trägerplatte und sind unsymmetrisch angeordnet, um nur die korrekte Montageposition zu erlauben. Die Optiken 24 werden durch Schutzröhren 29 vor Beschädigung und vor Verschmutzung durch verdrängten Klebstoff geschützt. Außerdem stellen sie eine optische Abschirmung der Optiken voneinander gegen vagabundierendes LED-Streulicht oder eingedrungene Sonnenstrahlen dar, sodass keine Überstrahlungen zwischen den Pixeln stattfinden können. Die Enden der Schutzröhren 29 stehen etwas über die Enden der Optiken 24 vor und decken dadurch nicht nur Spaltlicht zwischen den LEDs und den Optik-Enden ab, sie bilden auch eine zusätzliche Zentrierung der LEDs auf die Optiken.

FIG. 5 zeigt anschaulich den auf die Anlagefläche 31 entlang des umlaufenden Randes 30 aufgetragenen Klebstoff 32, was ein teilautomatisiertes Verfahren für die Montage darstellt. Der hochviskose schwarze Klebstoff auf Polyurethan- oder Polymer-Basis bleibt nach dem Aushärten dauerelastisch. Bei größeren Kacheln 21 können auch zusätzliche Positionszapfen 23 vorhanden sein und die Anlagefläche 31 kann auch weiter innen liegende Rippen aufweisen, wo ebenfalls Klebstoff aufgetragen wird, um eine bessere Haftung zu erzielen und ein späteres Wölben der Kachel zu verhindern. Die Anlagenoppen 33 sorgen für eine Mindeststärke des Klebstoffs, der damit den kleinen temperaturbedingten Verschiebungen zwischen Kachel und Trägerplatte elastisch folgen kann.

FIG. 6 A zeigt die Montage der Anzeige im Eckenbereich eines Gerätes mit durchgehender Trägerplatte 1 anschaulich von außen, Fig. 6b von innen. Findet ein automatisierter Klebstoffauftrag nach Fig. 5 statt, so wird nur eine Kachel 21 neben der anderen, bestimmt durch die Positionszapfen 23, welche nur an den korrekten Positionen in die Passlöcher 4 der Trägerplatte 1 passen, eingesetzt und angedrückt, wodurch der Klebstoff 32 etwas verdrängt wird und die ganze Fläche unter der Kachel 21 gegen die Trägerplatte 1 und die schon vorhandenen benachbarten Kacheln abgedichtet wird.

Bei einem Klebstoff-Auftrag von Hand muss der Klebstoff 32 nur schräg in die schon vorhandenen Kanten der Montageposition gespritzt werden, darauf wird die Kachel 21 eingesetzt und der Klebstoff 32 verdrückt, wodurch er gut abdichtet. Bei der ersten Kachel wird der Klebstoff 32 in die Kante des Gehäuseprofiles 9 gespritzt. Die noch freien Seiten der Kachel werden beim Einbau der benachbarten Kachel durch Spritzen des Klebstoffs in die Kanten abgedichtet, wobei der Klebstoff auch in die durch die Anlagenoppen 33 erzeugten Spalten kriecht und zusätzlich beim Montieren der angrenzenden Kachel nochmals verdrückt wird. Zwischen den Kacheln ergibt sich ein Funktionsspalt 34, der die größere Wärmedehnung der Kacheln gegenüber der metallischen Trägerplatte 1 auffängt und große innere Verspannungen vermeidet.

Für einen Großteil der Kacheln genügt bei der Montage ein Klebstoffauftrag im Winkel zweier Kanten, erst bei den letzten Kacheln ist ein U-förmiger Auftrag und für die letzte Kachel ein Auftrag in allen vier Kanten nötig. Bei großen Kacheln können auch zusätzliche Klebstoffpunkte innerhalb der Kachel vorgesehen werden. Zur Sicherung der Kacheln gegen Beulen oder Ablösen können auf die Positionszapfen von hinten handelsübliche Sicherungsringe geschoben oder gewindeformende Muttern aufgedreht werden, oder die Positionszapfen auch einfach mit Klebstoff bezüglich der Trägerplatte 1 fixiert werden.

Nach dem Aushärten des Klebstoffs werden die LED-Boards 41 zwischen die Längs- und Querstreben 5 und 6 eingelegt, mit ihren Passlöchern 45 auf die Positionszapfen 23 gesteckt und an die Kacheln 21 angedrückt. Die LEDs 42 ragen dabei in die Schutzröhren 29 hinein, bis sie an den Optiken 24 anstehen. Diese Position wird mittels Federbrücken 46, welche in die Rastenlöcher 7 der Längsstreben 5 einschnappen und dabei mit ihren Federn 48 in regelmäßigen Abständen elastisch auf das LED-Board 41 drücken, um alle LEDs 42 trotz allfälliger Krümmung des LED-Boards 41 zur leichten Anlage an den Optiken 24 zu bringen. Denn ein zu großer Druck könnte die Optiken aus den Kacheln drücken oder deformieren, noch bevor die Schutzröhren 29 am LED-Board 41 zur Anlage kommen. Hierbei sind die Funktionsbauteile 43 und der Stecker 44 auf der Rückseite des LED-Boards 41 so angeordnet, dass sie nicht unter die Federn 48 geraten. Es können auch zwei oder mehr Steckanschlüsse vorhanden sein.

In FIG. 6 B sieht man, wie das LED-Board 41 etwa mittig zu den Lüftungslöchern 8 zu liegen kommt. So kann Konvektionsluft sowohl zwischen Trägerplatte 1 und LED-Board 41, als auch auf dessen Rückseite gelangen und dort das LED-Board 41 und Funktionsbauteile 43 kühlen. Aber auch zwischen Querstreben 6 und dem LED-Board 41 ist viel Platz für Konvektionsluft, sodass das die Frontplatte im Gerät hoch oder quer eingesetzt sein kann. Ebenso erkennt man den großzügigen Platz für Verkabelungen und zusätzliche Baugruppen, sowie die leichte Zugänglichkeit. So ist ein defektes LED-Board 41 oder eine Baugruppe leicht auswechselbar. Aber auch Kacheln 21 sind nach Entfernung des LED-Boards 41 tauschbar, man schneidet den umlaufenden Funktionsspalt 34 der zu tauschenden Kachel mit einer Messerklinge bis zur Trägerplatte 1 frei, presst diese mit den Schutzröhren 29 nach vorne hinaus, bis der Klebstoff 32 reißt, säubert den freien Platz von Klebstoffresten und klebt eine neue Kachel 21 ein. Hierfür ist ein Zugang zum Gerät von innen und außen notwendig.

FIG. 7 A und FIG. 7 B zeigen anschaulich die Ausführung mit Trägerprofilen 11, ebenfalls von außen und innen. Es werden keine Längsstreben benötigt, denn die Versteifung wird durch die Profilschenkel mit Lüftungslöchern 13 gebildet, jedoch sind dieselben Querstreben 6 erforderlich. Die Kanten 12 der Trägerprofile 11 liegen genau unter der Verklebung der Kacheln 21 und werden durch den Klebstoff 32 abgedichtet. Das Montieren der Kacheln 21 erfolgt hier genauso wie zuvor geschildert.

FIG. 7 B zeigt das LED-Board 41, das ebenfalls gleich wie vorhin montiert wird. Hier wird es jedoch durch Federbrücken 47 mit Federn 48 unter leichter Vorspannung an die Optiken 24 gedrückt, welche auf den Positionszapfen 23 montiert sind. Sie können durch handelsübliche Sicherungsringe, gewindefurchende Muttern oder einfach mittels Klebstoff gesichert werden. Auch dafür benötigt das LED-Board 41 zwischen Funktionsbauteilen 43 und Stecker 44 freie Bereiche auf seiner Rückseite, wo die Federn 48 andrücken können. Die Federbrücken 46 und 47 sind vorzugsweise aus faserverstärktem Kunststoff, um die Federkräfte über den Temperaturbereich und über die Zeit zu erhalten. Auch hier sieht man die Position des LED-Boards 41 zu den Lüftungslöchern 13, welche einen guten Zutritt der Zirkulationsluft ermöglichen, und den freien Platz zwischen LED-Board 41 und den Querstreben 6, sowie den Freiraum für Verkabelung und zusätzliche Baugruppen. Das Austauschen von LED-Boards und Kacheln 21 erfolgt gleichartig wie vorhin geschildert.

Grundsätzlich ist es möglich, mit gleichartigen Bauteilen auch ein Modul zu gestalten, um auch diesen Marktwünschen nachzukommen. FIG. 8 zeigt anschaulich die Hinteransicht eines solchen Moduls 51 mit dem vorhandenen LED-Board 41, welches hier allerdings zwei Stecker 44 aufweist. Das ermöglicht ein elektrisches "Daisy-Chaining", also eine direkte Kabelverbindung von Modul zu Modul ohne Abzweigungen oder Verteilungen. Die Module eines Gerätes sind an einem Kabelstrang in einer Linie bzw. einer Bus-Leitung angeschlossen. Natürlich wäre auch nur ein Stecker möglich, von welchem aus ein Kabel von jedem Modul zu einer gemeinsamen Verteilerbox führt, in welcher sich auch Netzteile und Ansteuerungselektronik befinden.

Der Modul 51 ist rückseitig mit einer Abdeckung 53 versehen, welche Kühlrippen 54 und Steckeröffnungen 55 als Zugang zu den Steckern 44 aufweist. Weiters sind Befestigungsrippen 56 mit je einer Querbohrung 57 dargestellt. Auf dem nicht dargestellten Tragegerüst befinden sich Adapter mit Dichtung zur Abdeckung 53, welche als Durchlass für die Anschlusskabel fungieren. Das Modul 51 wird in diese Adapter eingeschoben und über die Querbohrungen 67 mit Stellschrauben von hinten fixiert und auch im Spielraum seiner Beweglichkeit in seiner Position justiert. Diese Darstellung und Schilderung hat nur beispielhaften Charakter, es sind unzählige Befestigungsmöglichkeiten und auch verriegelnde Stecksysteme bekannt, sie sind nicht Teil dieser Anmeldung.

Die Vorderansicht ist in diesem Fall eine rahmenlose Aneinanderreihung von 4x2 Kacheln 21 mit rundum aufgetragenem Klebstoff 32, der außen herum verstrichen ist. Die Trägerplatte 1 hat nur die Größe des LED-Boards 41 und ist hier allseitig umgekantet, um einen versteifenden, an den Ecken zugeschweißten oder verklebten Rahmen 52 zu bilden, in welchen die Abdeckung 53 genau passend eingesteckt wird. Der Rahmen kann aber auch als separates Biegeteil umlaufend mit Schweißpunkten an der darin eingesetzten ebenen Trägerplatte 1 befestigt sein. Das LED-Board 41 ist über seine Passlöcher 45 und die Positionszapfen 23 auf die Optiken 24 ausgerichtet und wird mittels Federbrücken 47, die auf den Positionszapfen 23 befestigt sind, elastisch auf den Optiken 24 gehalten. Rahmen 52 und Abdeckung 53 sind am Ende des Rahmens 52 mit Klebstoff 32 zueinander abgedichtet, es kann auch ein umlaufendes Klebeband als Schutzabdeckung herumgeklebt sein. Dieses Modul unterscheidet sich von Ausführungen des Mitbewerbs durch den vorhandenen Faraday'schen Käfig.

FIG. 9 zeigt einen Querschnitt durch ein solches Modul 51. Hier erkennt man sofort die schlechteren Betriebsbedingungen, denn es sind wegen der erforderlichen Dichtheit keine Lüftungsöffnungen möglich, weshalb auch die auf den Positionszapfen 23 sitzenden Federbrücken 47 verwendet werden müssen. Das Innere erlaubt keine Konvektion und erinnert an ein besonders schlecht leitendes Dreischeiben-Isolierglas, die Wärme kann nur durch die äußere Konvektion abgeführt werden, was natürlich für manche Einsatzgebiete oder kältere Regionen trotzdem ausreichend sein mag. Alternativ könnte man auch eine innere Zwangskonvektion etwa über Druckluft-Schlauchverbindungen umsetzen. Die elektrische Verbindung und Ansteuerung der Module kann aber grundsätzlich identisch zu einer Ausführung im gemeinsamen Gehäuse ausgelegt sein und damit nicht nur identische Kacheln 21, sondern auch identische LED-Boards 41 und Federbrücken 47 verwenden und so beide eingangs geschilderten Anzeigesysteme sehr effizient abdecken.

Viele Details sind in vorteilhafter Gestaltung, aber nur beispielhaft dargestellt, es sind zahlreiche alternative Ausgestaltungen möglich, welche die ausformulierten Ansprüche nicht verletzen.

## Patentansprüche

1. Anzeigefläche, insbesonders für graphische Wechselverkehrszeichen in jeder beliebigen Größe, zur Darstellung programmierbarer Inhalte mittels im Pixelraster angeordneter, vollfarbtauglicher LED-Optiken, als stabile Frontseite eines zumeist metallischen, abgedichteten, durch rückseitige Türen zugänglichen oder aufklappbaren Gehäuses, insbesonders unter Beachtung aller mechanischen, lichttechnischen und umwelttechnischen Vorgaben nach Norm EN 12966, **dadurch gekennzeichnet, dass** die Anzeigefläche des Gehäuses eine metallische ebene Trägerplatte (1) beinhaltet, welche durch Längs- und Querstreben (5, 6) versteift und fest mit dem Gehäuse verbunden ist und für jede Optik (24) eine Öffnung (2), sowie auch Passlöcher (4) für Positionszapfen (23) aufweist, dass diese Trägerplatte (1) durch vorzugsweise rechteckige oder quadratische Kacheln (21) aus Kunststoff, in denen die Optiken (24) in Raster-Anordnung dicht eingesetzt sind, welche auch Positionszapfen (23) und einen umlaufenden Rand (30) mit Auflagefläche (31) als Klebefläche aufweisen, entlang dessen sie passgenau und dicht auf die Trägerplatte (1) geklebt sind, wobei die Optiken (24) durch die Öffnungen (2) der Trägerplatte (1) nach innen ragen, und dass von innen zwischen die Längs- und Querstreben (5, 6) hineinpassende LED-Boards (41) über die durchragenden Positionszapfen (23) und ihre Passlöcher (45) präzise auf die Optiken (24) ausgerichtet sind, in welche sie ihr Licht einstrahlen und dabei mittels Federbrücken (46, 47), welche zwischen den Längs- oder Querstreben (5, 6) eingerastet oder an den Positionszapfen (23) befestigt sind, unter definierter Vorspannung an die Optiken (24) angedrückt werden.

2. Anzeigefläche nach Anspruch 1, **dadurch gekennzeichnet, dass** die Kacheln (21) die Größe eines LED-Boards (41) entweder einzeln oder in einer Raster-Anordnung von mehreren Kacheln vollständig abdecken, und die LED-Boards (41) die Größe der Anzeigefläche entweder einzeln oder in einer Raster-Anordnung von mehreren LED-Boards vollständig abdecken.

3. Anzeigefläche nach Anspruch 1 oder 2, **dadurch gekennzeichnet, dass** die Kacheln (21) aus schwarzem, temperatur- und wetterbeständigem Kunststoff, insbesonders Polycarbonat (PC), und die Optiken (24) aus hochtransparentem temperatur- und wetterbeständigem Kunststoff, insbesonders Plexiglas (PMMA) bestehen und das Einsetzen der Optiken (24) in die Kacheln (21) durch Eindrücken und/oder Verkleben, oder Vorwärmen der Kacheln (21) und/oder Abkühlen der Optiken (24) und Eindrücken als Schrumpf-Presssitz erfolgt.

4. Anzeigefläche nach Anspruch 1, 2 oder 3, **dadurch gekennzeichnet, dass** die Kacheln (21) auf ihrer Vorderseite Dachprismen, Noppen, Mikroprismen oder Mikrolöcher (28) aufweisen, welche Sonnenlicht in irrelevante Bereiche lenken, oder durch Mehrfachstreuung verteilen und absorbieren und auf ihrer Rückseite um jede Optik (24) eine Schutzröhre (29) ausgebildet haben, welche die Optik beim Montieren vor Beschädigung, Verschmutzung und verdrängtem Klebstoff schützt, als weitere Zentrierung für die einzelnen LEDs (42) fungiert, aber auch einen Übertritt sowohl des LED-Lichts als auch eindringender Sonnenstrahlen von einer Optik (24) auf die benachbarten Optiken verhindert.

5. Anzeigefläche nach mindestens einem der Ansprüche 1 bis 4, **dadurch gekennzeichnet, dass** das LED-Board (41) auf seiner Vorderseite die LEDs (42) in Rasteranordnung und auf der Rückseite zumindest einen Stecker (44) und Funktionsbauteile (43) unter Freihaltung der Andruckpositionen der Federn (48) sowie Passlöcher (45) für die Positionszapfen (23) aufweist, und sein Umriss geringfügig kleiner als die Abstände zwischen den Längs- und Querstreben (5, 6) ist.

6. Anzeigefläche nach mindestens einem der Ansprüche 1 bis 5, **dadurch gekennzeichnet, dass** die in den Längsstreben (5) eingerasteten oder auf den Zentrierzapfen (23) befestigten Federbrücken (46, 47) aus faserverstärktem PC, Polyester oder federnd ausgeformtem Metall bestehen und einen stabilen Körper besitzen, welcher an mehreren Stellen gleichmäßig verteilte elastische Federn (48) aufweist, welche die LED-Boards (41) an die Optiken (24) drücken.

7. Anzeigefläche nach mindestens einem der Ansprüche 1 bis 6, **dadurch gekennzeichnet, dass** die Trägerplatte (1) Öffnungen (2) für die Optiken (24) im Pixelraster, sowie dazwischen im Raster-Abstand der LED-Boards (41) regelmäßig angeordnete Positionslöcher (3) für die Längsstreben (5) und im Raster-Abstand der Kacheln (21) Passlöcher (4) für deren Positionszapfen (23) aufweist und die versteifenden Längsstreben (5) mit passenden Fortsätzen (5a) in ihre Positionslöcher (3) eingreifen.

8. Anzeigefläche nach mindestens einem der Ansprüche 1 bis 6, **dadurch gekennzeichnet, dass** die Trägerplatte (1) durch Aneinanderreihung von im Optik-Raster gelochten Trägerprofilen (11) in der Raster-Breite der LED-Boards (41) gebildet wird, wobei deren Schenkel als versteifende Längsstreben fungieren und die Kanten (12) einen durchgehenden Steg als Unterstützung des später darüber liegenden Klebstoffes (32) bilden.

9. Anzeigefläche nach mindestens einem der Ansprüche 1 bis 8, **dadurch gekennzeichnet, dass** im Raster-Abstand der LED-Boards (41) Querstreben (6) in geringer Überschneidung mit den Längsstreben (5) mittels wechselseitiger Ausnehmungen (5b, 6a) zur genauen Positionierung eingesetzt sind.

10. Anzeigefläche nach mindestens einem der Ansprüche 1 bis 9, **dadurch gekennzeichnet, dass** die eingesetzten Längsstreben (5) oder die Schenkel der Trägerprofile (11) große Lüftungslöcher (8) nahe der Trägerplatte (1) aufweisen und die Querstreben (6) durch die geringe Überschneidung mit den Längsstreben (5) einen großen Abstand zur Trägerplatte (1) haben, um sowohl bei horizontaler als auch vertikaler Montage eine gute Luftzirkulation entlang der Trägerplatte (1) und der LED-Boards (41) zu erzielen.

11. Anzeigefläche nach mindestens einem der Ansprüche 1 bis 10, **dadurch gekennzeichnet, dass** die Trägerplatte (1), Trägerprofile (11), Längs- und Querstreben (5, 6) und das Gehäuse aus Aluminium, oder bei aggressiver Umgebung aus rostfreiem Stahl ausgeführt sind, wobei nur das Gehäuse lackiert oder pulverbeschichtet ist und die Trägerplatte (1) und Trägerprofile (11) samt Versteifungen blank sind.

12. Anzeigefläche nach mindestens einem der Ansprüche 1 bis 11, **dadurch gekennzeichnet, dass** der Zusammenhalt aller metallischen Bauteile der Anzeigefläche samt deren Fixierung im Gehäuse und notwendige Stücklungen der Trägerplatten (1) oder der Längs- und Querstreben (5, 6) durch verzugsarmes Setzen von genügend Schweißpunkten (10) und/oder mittels Laserschweißen erfolgt, wobei das Gehäuse vorteilhafter Weise bereits pulverbeschichtet oder lackiert sein kann und dessen Schweißpositionen vorzugsweise abgedeckt waren oder nach der Beschichtung blank geschliffen wurden.

13. Anzeigefläche nach mindestens einem der Ansprüche 1 bis 12, **dadurch gekennzeichnet, dass** zum Montieren der Kacheln (21) ein schwarzer wetterfester dauerelastischer und hochviskoser Klebstoff (32), vorzugsweise auf Polyurethan- oder Polymer-Basis, in Form einer Kleberraupe in die Hohlkehlen der Anschlussseiten für die einzusetzende Kachel (21) vorzugsweise von Hand eingebracht wird, oder der Klebstoff (32) vor dem Einsetzen automatisationsunterstützt umlaufend direkt auf die Anlagefläche (31) entlang des Randes (30) der Kachel (21) aufgetragen wird.

14. Anzeigefläche nach mindestens einem der Ansprüche 1 bis 13, **dadurch gekennzeichnet, dass** die Positionslöcher (3) für die Längsstreben (5) und die Anschlusskehle der Trägerplatte (1) an das Gehäuseprofil (9), sowie insbesonders Stücklungsfugen der Trägerplatten (1) oder Trägerprofile (11) bei großen Geräten genau unter die Kleberaupen der Kacheln (21) zu liegen kommen und durch diese abgedichtet werden.

15. Anzeigefläche nach mindestens einem der Ansprüche 1 bis 14, **dadurch gekennzeichnet, dass** sie nur die Größe eines LED-Boards (41) aufweist, die Trägerplatte (1) einen Rahmen (52) aufweist und mit Kacheln (21) voll bestückt ist, das LED-Board (41) mit auf den Positionszapfen (23) befestigten Federbrücken (47) angedrückt wird und von hinten durch eine Abdeckung (53) mit Kühlrippen (54) abgedeckt und mit Klebstoff (32) umlaufend fixiert und abgedichtet ist, welche auch wasserdicht ausführbare, justier- und arretierbare Steckeranschlüsse (55) aufweist, welche vorzugsweise gleich als Befestigungen dienen und so ein austauschbares Modul (51) für modular aufgebaute Anzeigen in beliebiger Größe auf einem passenden Trägergestell mit einer dafür aufbereiteten Verkabelung bildet.

## Geänderte Patentansprüche

### Geänderte Patentansprüche gemäss Regel 137(2) EPÜ.

1. Gehäuse mit einer Anzeigefläche, insbesonders für graphische Wechselverkehrszeichen nach Norm EN 12966 in jeder beliebigen Größe, zur Darstellung programmierbarer Inhalte mittels im Pixelraster angeordneter, vollfarbtauglicher LED-Optiken auf der stabilisierten Frontseite des zumeist metallischen, abgedichteten, durch rückseitige Türen zugänglichen oder aufklappbaren Gehäuses, **dadurch gekennzeichnet, dass** die Anzeigefläche des Gehäuses eine metallische ebene Trägerplatte (1) beinhaltet, welche durch Längs- und Querstreben (5, 6) versteift und fest mit dem Gehäuse verbunden ist und für jede Optik (24) eine Öffnung (2), sowie auch Passlöcher (4) für Positionszapfen (23) aufweist, dass diese Trägerplatte (1) durch vorzugsweise rechteckige oder quadratische Kacheln (21) aus Kunststoff, in denen die Optiken (24) in Raster-Anordnung dicht eingesetzt sind, welche auch Positionszapfen (23) und einen umlaufenden Rand (30) mit Auflagefläche (31) als Klebefläche aufweisen, entlang dessen sie passgenau und dicht auf die Trägerplatte (1) geklebt sind, wobei die Optiken (24) durch die Öffnungen (2) der Trägerplatte (1) nach innen ragen, und dass von innen zwischen die Längs- und Querstreben (5, 6) hineinpassende LED-Boards (41) über die durchragenden Positionszapfen (23) und ihre Passlöcher (45) präzise auf die Optiken (24) ausgerichtet sind, in welche sie ihr Licht einstrahlen und dabei mittels Federbrücken (46, 47), welche zwischen den Längs- oder Querstreben (5, 6) eingerastet oder an den Positionszapfen (23) befestigt sind, unter definierter Vorspannung an die Optiken (24) angedrückt werden.

2. Anzeigefläche nach Anspruch 1, **dadurch gekennzeichnet, dass** die Kacheln (21) die Größe eines LED-Boards (41) entweder einzeln oder in einer Raster-Anordnung von mehreren Kacheln vollständig abdecken, und die LED-Boards (41) die Größe der Anzeigefläche entweder einzeln oder in einer Raster-Anordnung von mehreren LED-Boards vollständig abdecken.

3. Anzeigefläche nach Anspruch 1 oder 2, **dadurch gekennzeichnet, dass** die Kacheln (21) aus schwarzem, temperatur- und wetterbeständigem Kunststoff, insbesonders Polycarbonat (PC), und die Optiken (24) aus hochtransparentem temperatur- und wetterbeständigem Kunststoff, insbesonders Plexiglas (PMMA) bestehen und das Einsetzen der Optiken (24) in die Kacheln (21) durch Eindrücken und/oder Verkleben, oder Vorwärmen der Kacheln (21) und/oder Abkühlen der Optiken (24) und Eindrücken als Schrumpf-Presssitz erfolgt.

4. Anzeigefläche nach Anspruch 1, 2 oder 3, **dadurch gekennzeichnet, dass** die Kacheln (21) auf ihrer Vorderseite Dachprismen, Noppen, Mikroprismen oder Mikrolöcher (28) aufweisen, welche Sonnenlicht in irrelevante Bereiche lenken, oder durch Mehrfachstreuung verteilen und absorbieren und auf ihrer Rückseite um jede Optik (24) eine Schutzröhre (29) ausgebildet haben, welche die Optik beim Montieren vor Beschädigung, Verschmutzung und verdrängtem Klebstoff schützt, als weitere Zentrierung für die einzelnen LEDs (42) fungiert, aber auch einen Übertritt sowohl des LED-Lichts als auch eindringender Sonnenstrahlen von einer Optik (24) auf die benachbarten Optiken verhindert.

5. Anzeigefläche nach mindestens einem der Ansprüche 1 bis 4, **dadurch gekennzeichnet, dass** das LED-Board (41) auf seiner Vorderseite die LEDs (42) in Rasteranordnung und auf der Rückseite zumindest einen Stecker (44) und Funktionsbauteile (43) unter Freihaltung der Andruckpositionen der Federn (48) sowie Passlöcher (45) für die Positionszapfen (23) aufweist, und sein Umriss geringfügig kleiner als die Abstände zwischen den Längs- und Querstreben (5, 6) ist.

6. Anzeigefläche nach mindestens einem der Ansprüche 1 bis 5, **dadurch gekennzeichnet, dass** die in den Längsstreben (5) eingerasteten oder auf den Zentrierzapfen (23) befestigten Federbrücken (46, 47) aus faserverstärktem PC, Polyester oder federnd ausgeformtem Metall bestehen und einen stabilen Körper besitzen, welcher an mehreren Stellen gleichmäßig verteilte elastische Federn (48) aufweist, welche die LED-Boards (41) an die Optiken (24) drücken.

7. Anzeigefläche nach mindestens einem der Ansprüche 1 bis 6, **dadurch gekennzeichnet, dass** die Trägerplatte (1) Öffnungen (2) für die Optiken (24) im Pixelraster, sowie dazwischen im Raster-Abstand der LED-Boards (41) regelmäßig angeordnete Positionslöcher (3) für die Längsstreben (5) und im Raster-Abstand der Kacheln (21) Passlöcher (4) für deren Positionszapfen (23) aufweist und die versteifenden Längsstreben (5) mit passenden Fortsätzen (5a) in ihre Positionslöcher (3) eingreifen.

8. Anzeigefläche nach mindestens einem der Ansprüche 1 bis 6, **dadurch gekennzeichnet, dass** die Trägerplatte (1) durch Aneinanderreihung von im Optik-Raster gelochten Trägerprofilen (11) in der Raster-Breite der LED-Boards (41) gebildet wird, wobei deren Schenkel als versteifende Längsstreben fungieren und die Kanten (12) einen durchgehenden Steg als Unterstützung des später darüber liegenden Klebstoffes (32) bilden.

9. Anzeigefläche nach mindestens einem der Ansprüche 1 bis 8, **dadurch gekennzeichnet, dass** im Raster-Abstand der LED-Boards (41) Querstreben (6) in geringer Überschneidung mit den Längsstreben (5) mittels wechselseitiger Ausnehmungen (5b, 6a) zur genauen Positionierung eingesetzt sind.

10. Anzeigefläche nach mindestens einem der Ansprüche 1 bis 9, **dadurch gekennzeichnet, dass** die eingesetzten Längsstreben (5) oder die Schenkel der Trägerprofile (11) große Lüftungslöcher (8) nahe der Trägerplatte (1) aufweisen und die Querstreben (6) durch die geringe Überschneidung mit den Längsstreben (5) einen großen Abstand zur Trägerplatte (1) haben, um sowohl bei horizontaler als auch vertikaler Montage eine gute Luftzirkulation entlang der Trägerplatte (1) und der LED-Boards (41) zu erzielen.

11. Anzeigefläche nach mindestens einem der Ansprüche 1 bis 10, **dadurch gekennzeichnet, dass** die Trägerplatte (1), Trägerprofile (11), Längs- und Querstreben (5, 6) und das Gehäuse aus Aluminium, oder bei aggressiver Umgebung aus rostfreiem Stahl ausgeführt sind, wobei nur das Gehäuse lackiert oder pulverbeschichtet ist und die Trägerplatte (1) und Trägerprofile (11) samt Versteifungen blank sind.

12. Anzeigefläche nach mindestens einem der Ansprüche 1 bis 11, **dadurch gekennzeichnet, dass** der Zusammenhalt aller metallischen Bauteile der Anzeigefläche samt deren Fixierung im Gehäuse und notwendige Stücklungen der Trägerplatten (1) oder der Längs- und Querstreben (5, 6) durch verzugsarmes Setzen von genügend Schweißpunkten (10) und/oder mittels Laserschweißen erfolgt, wobei das Gehäuse vorteilhafter Weise bereits pulverbeschichtet oder lackiert sein kann und dessen Schweißpositionen vorzugsweise abgedeckt waren oder nach der Beschichtung blank geschliffen wurden.

13. Anzeigefläche nach mindestens einem der Ansprüche 1 bis 12, **dadurch**
**gekennzeichnet, dass** zum Montieren der Kacheln (21) ein schwarzer wetterfester dauerelastischer und hochviskoser Klebstoff (32), vorzugsweise auf Polyurethan- oder Polymer-Basis, in Form einer Kleberraupe in die Hohlkehlen der Anschlussseiten für die einzusetzende Kachel (21) vorzugsweise von Hand eingebracht wird, oder der Klebstoff (32) vor dem Einsetzen automatisationsunterstützt umlaufend direkt auf die Anlagefläche (31) entlang des Randes (30) der Kachel (21) aufgetragen wird.

14. Anzeigefläche nach mindestens einem der Ansprüche 1 bis 13, **dadurch gekennzeichnet, dass** die Positionslöcher (3) für die Längsstreben (5) und die Anschlusskehle der Trägerplatte (1) an das Gehäuseprofil (9), sowie insbesonders Stücklungsfugen der Trägerplatten (1) oder Trägerprofile (11) bei großen Geräten genau unter die Kleberaupen der Kacheln (21) zu liegen kommen und durch diese abgedichtet werden.

15. Anzeigefläche nach mindestens einem der Ansprüche 1 bis 14, **dadurch gekennzeichnet, dass** sie nur die Größe eines LED-Boards (41) aufweist, die Trägerplatte (1) einen Rahmen (52) aufweist und mit Kacheln (21) voll bestückt ist, das LED-Board (41) mit auf den Positionszapfen (23) befestigten Federbrücken (47) angedrückt wird und von hinten durch eine Abdeckung (53) mit Kühlrippen (54) abgedeckt und mit Klebstoff (32) umlaufend fixiert und abgedichtet ist, welche auch wasserdicht ausführbare, justier- und arretierbare Steckeranschlüsse (55) aufweist, welche vorzugsweise gleich als Befestigungen dienen und so ein austauschbares Modul (51) für modular aufgebaute Anzeigen in beliebiger Größe auf einem passenden Trägergestell mit einer dafür aufbereiteten Verkabelung bildet.
